# EUROPÄISCHE PATENTSCHRIFT

(11) **EP 1 467 139 B1**
(45) Veröffentlichungstag und Bekanntmachung des Hinweises auf die Patenterteilung: **12.05.2010**
(21) Anmeldenummer: 04008208.3
(22) Anmeldetag: 05.04.2004
(51) Int. Cl.: F21S 8/00, F21V 7/00, F21V 13/02

(54) **Beleuchtungsvorrichtung**
Lighting device
Dispositif d'éclairage

(30) Priorität: 07.04.2003 AT 5332003
(43) Veröffentlichungstag der Anmeldung: 13.10.2004
(73) Patentinhaber: Bartenbach, Christian, 6071 Aldrans (AT)
(72) Erfinder: Bartenbach, Christian, 6071 Aldrans (AT)
(74) Vertreter: Thoma, Michael

(56) Entgegenhaltungen:
- DE-C1- 4 443 916
- US-A- 4 422 134

## Beschreibung

Die vorliegende Erfindung betrifft eine Beleuchtungsvorrichtung mit mindestens einer im Wesentlichen vollständig innerhalb einer Lichtleiteinrichtung angeordneten Lichtquelle und mindestens zwei an Lichtaustrittsöffnungen der Lichtleiteinrichtung angeordneten Reflektoren zur winkelmäßigen Begrenzung der Lichtabstrahlung, wobei von der zwischen der Lichtquelle und jeweils mindestens einem Reflektor angeordneten Lichtleiteinrichtung jeweils ein Teil des von der Lichtquelle abgestrahlten Lichts zum jeweiligen Reflektor führbar ist, wobei zumindest auf einer Seite der Lichtquelle zumindest zwei von dieser unterschiedlich weit entfernte Reflektoren vorgesehen sind und die Reflektoren in der Weise angeordnet sind, dass ihre Hauptstrahlrichtung im Wesentlichen senkrecht zur Längserstreckung der Lichtquelle ausgerichtet ist. Eine derartige Beleuchtungsvorrichtung ist aus der US 4,422,134 bekannt.

Reflektoren von Beleuchtungsvorrichtungen dienen unter anderem dazu, das von der Lichtquelle ausgesandte Licht winkelmäßig zu begrenzen. Sie sind in unterschiedlichsten Ausgestaltungsformen bekannt. Bei den Beleuchtungsvorrichtungen existiert ein direkter Zusammenhang zwischen der Länge bzw. Bauhöhe des Reflektors und dem vom Reflektor definierten Ausblendwinkel. So ist die Bauhöhe des Reflektors umso größer, je enger das von der Lichtquelle abgestrahlten Licht eingegrenzt, bzw. je kleiner der Ausblendwinkel ausgebildet werden soll. Für sehr eng strahlende Anordnungen aus Lichtquelle und Reflektor ergibt sich daher beim Stand der Technik eine oftmals unerwünscht Bauhöhe der Gesamtanordnung.

Gattungsgemäße Beleuchtungsvorrichtungen mit zwei Reflektoren sind zum Beispiel aus der US 4,622,624, der US 4,794,501, der DE 36 00 915 und der EP 0 235 652 bekannt. Bei all diesen Leuchten ist jeweils ein Reflektor auf einer Seite und der andere Reflektor auf der anderen Seite de Lichtquelle angeordnet. Obwohl bei entsprechender Dimensionierung der Lichtleiteinrichtung auch mit diesen Leuchten bereits eine flachere Bauweise der Beleuchtungsvorrichtung erzielt wird, kann ihre Bauhöhe für manche Anwendungen noch nicht ausreichend reduziert werden.

Daher ist es Aufgabe der vorliegenden Erfindung, gattungsgemäße Beleuchtungsvorrichtungen dahingehend zu verbessern, dass eng strahlende Anordnungen bei gleichzeitig möglichst geringer Bauhöhe realisiert werden können.

Dies wird erfindungsgemäß erreicht, indem die mindestens eine Lichtquelle als lineare Lichtquelle ausgebildet ist und die Querschnittsfläche der Lichtleiteinrichtung sich mit zunehmender Entfernung von der Lichtquelle verjüngt, vorzugsweise immer auf der von der Lichtquelle abgewandten Seite eines Reflektors.

Durch diese Maßnahme können Reflektoren mit kleinerer Bauhöhe verwendet werden, was zu einer Reduzierung der Gesamtbauhöhe der Beleuchtungsvorrichtung führt. Hierbei gilt grundsätzlich, dass eine umso größere Reduzierung der Bauhöhe erreichbar ist, je mehr Reflektoren verwendet werden. So ist durch die Anordnung von n Reflektoren eine Verkleinerung der Bauhöhe der Beleuchtungsvorrichtung proportional zu ²/ₙ möglich. Die Lichtleiteinrichtungen sorgen dafür, dass kein Licht auf dem Weg zu den einzelnen Reflektoren in ungewünschte Winkel abgestrahlt wird bzw. verloren geht. Kleine Ausblendwinkel können mit der erfindungsgemäßen Beleuchtungsvorrichtung bei gleichzeitig geringer Bauhöhe realisiert werden. Die Hauptstrahlrichtung gibt dabei denjenigen Winkelbereich an, in den der Hauptanteil des Lichtstroms von den Reflektoren bzw. von der Beleuchtungsvorrichtung abgestrahlt wird. Der Hauptanteil umfasst günstigerweise 90 % des insgesamt von den Reflektoren bzw. von der Beleuchtungsvorrichtung abgestrahlten Lichtstroms. Bei einer Ausführung der Beleuchtungsvorrichtung als Deckenleuchte mit horizontal angeordneter linearer Lichtquelle ist bei im Wesentlichen senkrechter Ausrichtung der Hauptstrahlrichtung zur Längsrichtung der linearen Lichtquelle dann zum Beispiel vorgesehen, dass die Beleuchtungsvorrichtung im Wesentlichen nach oben und/oder unten abstrahlt. Bei vertikaler Ausrichtung der Lichtquelle kann entsprechend eine Abstrahlung zur Seite vorgesehen sein, etc..

In einer günstigen Ausführungsvariante weisen die Lichtleiteinrichtungen wenigstens einen Kanal mit lichtreflektierenden Oberflächen auf. Der Kanal kann jedoch, vorzugsweise in Teilen, auch durch Lichtleitfasern oder dergleichen ersetzt sein.

Weitere Einzelheiten und Merkmale der vorliegenden Erfindung ergeben sich aus der nachfolgenden Figurenbeschreibung. Dabei zeigt:
- Fig. 1 und 2: Beleuchtungsvorrichtungen nach dem Stand der Technik,
- Fig. 3, 5: verschiedene erfindungsgemäße Ausführungsformen mit mehreren Reflektoren,
- Fig. 4: Ist ein Ausführungsbeispiel, das nicht unter Schutz des Anspruchs 1 fällt, da die Lichtleiter sich nicht verjüngen,
- Fig. 6a und 6b: Details zur Ausgestaltung der Lichtleiteinrichtungen im Bereich der Lichtquelle,
- Fig. 7: eine alternative Ausführungsform mit mehreren parallel verlaufenden Lichtleiteinrichtungen,
- Fig. 8: ein erfindungsgemäßes Ausführungsbeispiel mit zusätzlichen Lamellen bzw. Spiegelrasteroptiken,
- Fig. 9: eine Alternative zu den in Fig. 8 gezeigten Lamellen
- Fig. 10a und 10b: Detailansichten zur Ausbildung der Reflektoren,
- Fig. 11a und 11b: eine Draufsicht auf einen Abschnitt einer linearen Lichtquelle mit daneben angeordneten Lamellen,
- Fig. 12: eine asymmetrisch ausgeführte Variante und
- Fig. 13: ein weiteres bevorzugtes Ausführungsbeispiel.

Fig. 1 zeigt eine Beleuchtungsvorrichtung nach dem Stand der Technik. Die Lichtquelle 1 ist hierbei direkt von zwei Reflektoren 2 umgeben. Der Ausblendwinkel γ ergibt sich unmittelbar aus der Form der Reflektoren 2 sowie deren Bauhöhe 6 und der Position der Lichtquelle 1. Die Bauhöhe 6 muss umso größer gewählt werden, je stärker das abgestrahlte Licht räumlich konzentriert, bzw. je kleiner der Ausblendwinkel γ gewählt werden soll. Das Betriebsgerät 5, in dem die Stromversorgung für die Lichtquelle 1 und dergleichen angeordnet ist, wird in der Regel oberhalb der Reflektoren 2 angeordnet, womit sich die Gesamtbauhöhe der Beleuchtungsvorrichtung noch einmal um die Höhe 7 des Betriebsgerätes 5 vergrößert.

In Fig. 2 ist eine Beleuchtungsvorrichtung nach dem Stand der Technik gezeigt, bei der das Licht einer Lichtquelle 1 durch die Lichtleiteinrichtung 3 zu auf jeweils einer Seite der Lichtquelle 1 angeordneten Reflektoren 2 geführt und von dort unter Erzielung eines Ausblendwinkels γ abgestrahlt wird. Durch das Vorsehen von Löchern in der unteren Wandung 4 oder bei abgehängten Lampen auch in der oberen Wandung 4, kann eine direkte wie auch indirekte zusätzliche Lichtabstrahlung erreicht werden. Alternativ zu den Löchern kann die Wandung auch teiltransparent oder, wie weiter unten dargelegt, vollständig geschlossen und nach innen reflektierend ausgeführt sein.

Bei erfindungsgemäßen Beleuchtungsvorrichtungen wird nun ausgenutzt, dass sich die Gesamthöhe der Beleuchtungsvorrichtung mit zunehmender Anzahl der Reflektoren 2 reduziert. Daher sehen günstige erfindungsgemäße Ausführungsformen eine Kaskade von mehreren, hintereinander liegenden Reflektoren 2 vor, wie dies zum Beispiel in den Fig. 3, 4, 5 und 7 und 8 sowie 12 und 13 gezeigt ist. In den Ausführungsbeispielen gemäß Fig. 3, 5 und 8 verjüngt sich die Querschnittsfläche 18 der Lichtleiteinrichtung 3 mit zunehmender Entfernung von der Lichtquelle 1, immer auf der von der Lichtquelle 1 abgewandten Seite eines Reflektors 2.

Im Bereich direkt um die Lichtquelle 10 beträgt der Querschnitt 18 günstigerweise das 1,0 bis 1,5-fache, vorzugsweise das 1,25-fache, der zum Querschnitt18 parallelen Projektion der Lichtquelle 1.

In Fig. 7 ist eine Alternative zu den sich verjüngenden Lichtleiteinrichtungen 3 gezeigt. Hier ist für jeden Reflektor 2 eine eigene, von den Wandungen 4 umgebene, kanalförmige Lichtleiteinrichtung 3 vorgesehen, wobei diese Kanäle im Wesentlichen parallel zueinander verlaufen. Die jeweilige Lichtaustrittsquerschnittsfläche 13 der Lichtleiteinrichtung 3 am Reflektor 2 ist bei beiden Varianten kleiner als die hierzu parallele Projektion der Querschnittsfläche der Lichtquelle 1.

Die Reflektoren 2 weisen günstigerweise einen kreisbogenförmig gekrümmten Abschnitt 14 und einen parabelförmig gekrümmten Abschnitt 15 auf. Der Mittelpunkt des kreisbogenförmig gekrümmten Abschnitts 14 und/oder der Parabelbrennpunkt des parabelförmig gekrümmten Abschnitts 15 liegen bevorzugt auf der unteren Kante 19 der Lichtaustrittsquerschnittsfläche 13. Die durch den parabelförmig gekrümmten Abschnitt 14 vorgegebene Hauptstrahlrichtung fällt bevorzugt mit dem Ausblendwinkel **γ** zusammen. Die Reflektoren 2 sind günstigerweise in diesem, wie auch den anderen Ausführungsbeispielen jeweils an einer Lichtaustrittsöffnung 16 der Lichtleiteinrichtung auf deren von der Lichtquelle 1 abgewandten Seite angeordnet.

Wie an den verschiedenen Ausführungsbeispielen gezeigt, ist es günstig, aber nicht zwingend notwendig, dass die Reflektoren 2 und/oder die Lichtleiteinrichtung 3 symmetrisch bezüglich einer durch die Lichtquelle 1 verlaufenden Achse bzw. Ebene angeordnet sind. Es sind jedoch auch asymmetrische Varianten möglich, wie dies Fig. 12 zeigt. Hier ist die Lichtquelle 1 auf einer Seite von einem Rückreflektor 20 umgeben.

Die in Fig. 3 dargestellte erfindungsgemäße Variante bietet einen guten Kompromiss aus Bauhöhenreduzierung und Leuchtendetaillierung. Während in dem Ausführungsbeispiel gemäß den Fig. 2, 3, 7 und 8 die Lichtquelle 1 im wesentlichen vollständig innerhalb der Lichtleiteinrichtung 3 angeordnet ist, zeigt Fig. 5 hierzu alternative Möglichkeiten, bei denen eine von zwei Reflektoren 2 umfasste Lichtaustrittsöffnung 16 im Bereich der Lichtquelle 1 bzw. direkt unterhalb angeordnet ist. Hierdurch ist eine minimale Leuchtenbreite bei gleichzeitig reduzierter Bauhöhe erzielbar. Die erfindungsgemäßen Beleuchtungsvorrichtungen können grundsätzlich eine runde, wie auch eine länglich erstreckte Form sowie verschiedene andere Zwischenformen aufweisen. Besonders bei der Beleuchtung von Arbeitsplätzen sieht eine günstige Variante jedoch vor, dass die Beleuchtungsvorrichtung länglich erstreckt ist. Als lineare bzw. längserstreckte Lichtquellen 1 können zum Beispiel Leuchtstoffröhren, vorzugsweise mit einem Durchmesser zwischen 16 mm und 26 mm, Halogenlampen oder eine Anordnung von mehreren, linear angeordneten Punktlichtquellen verwendet werden.

In Figur 4 ist eine Alternative zu den sich verjüngenden Lichtleiteinrichtung 3 gezeigt.

Zusätzlich zu der durch die Reflektoren 2 sichergestellten Querausblendung kann auch noch eine Längsausblendung in Längsrichtung der linearen Lichtquelle 1 erreicht werden, indem im Bereich der Reflektoren 2 und/oder innerhalb der Lichtleiteinrichtung 3 Lamellen 10 oder mindestens eine Spiegelrasteroptik 9 oder Prismen 11 angeordnet sind. Spiegelrasteroptiken 9 sind beim Stand der Technik bekannt und können in unterschiedlichen Formen ausgeführt sein. Eine konstruktiv besonders einfache Art der Längsausblendung wird jedoch durch direkt neben der Lichtquelle 1 angeordnete Lamellen 10 erreicht. Die Form der Lamellen kann wiederum gemäß dem Stand der Technik gewählt werden. Günstige Formgebungen sind von in Spiegelrasteroptiken 9 verwendeten Lamellen 10 bekannt. Anstelle der Lamellen 10 können auch, wie in Fig. 9 dargestellt, Prismen 11 zur Längsausblendung verwendet werden. Die Vorteile der Anordnung der Lamellen 10 und der Prismen 11 direkt neben der Lichtquelle 1 und innerhalb der Lichtleiteinrichtung 3 liegen zum einen im hohen Wirkungsgrad, da die Lampenrückstrahlung in direkter Nähe der Lichtquelle 1 erfolgt und zum anderen in der Tatsache, dass mit einer einzigen Reihe von Lamellen 10 bzw. mit einem einzigen, entlang der Lichtquelle 1 erstreckten Prisma 11 das aus mehreren Lichtaustrittsöffnungen 16 austretende Licht in Längsrichtung der linearen Lichtquelle 1 ausgeblendet ist. Die Fig. 11a und 11b zeigen in einer Draufsicht auf einen Abschnitt einer linearen Lichtquelle 1, wie die Lamellen 10 relativ zur Lichtquelle in der Lichtleiteinrichtung 3 angeordnet sein können. Darüber hinaus ist an beispielhaften Strahlen 17 die Längsausblendwirkung der verspiegelten Lamellen 10 gezeigt.

Bei der Verwendung von Spiegelrasteroptiken 9 muss an jeder Lichtaustrittsöffnung 16 eine eigene Spiegelrasteroptik 9 angeordnet werden, um den gleichen Längsausblendungseffekt zu erreichen.

Unabhängig davon, welche Variante der Längsausblendung gewählt wird, erreicht man durch die gezeigten Möglichkeiten eine weiter verbesserte Rundumausblendung, insbesondere bei Verwendung von modernen 3D-Spiegelrasterlamellen 10.

Die Fig. 6a und 6b zeigen verschiedene Detailausgestaltungen der Lichtleiteinrichtung 3 im Bereich der Lichtquelle 1. Die in Fig. 6a gezeigten Evolventen 8 ermöglichen es die Rückstrahlung von Licht in die Lampe soweit wie möglich zu reduzieren, während sich bei der in Fig. 6b gezeigten, besonders einfachen Variante eine minimale Bauhöhe der Lichtleiteinrichtung 3 ergibt.

Um die Lichtverluste innerhalb der Beleuchtungsvorrichtung zu minimieren ist günstigerweise vorgesehen, dass die Reflektoren und/oder die Wandung 4 der Lichtleiteinrichtung 3 und/oder - falls vorhanden - die Lamellen 10 oder Spiegelrasteroptiken 9 oder der Rückreflektor 20 Oberflächen mit einem Lichtreflexionsgrad von größer 90% aufweisen. Weiter verbesserte Varianten sehen Reflektionsgrade größer 95% oder größer 98% vor. Um diese hohen Reflektionsgrade der Oberflächen der Wandungen 4 zu erreichen, können diese zum Beispiel mit den Reflektormaterialien MIRO 2 oder MIRO SILVER des Herstellers Alanod oder mit der Reflektorfolie VM 2000 des Herstellers 3M beschichtet sein.

Grundsätzlich ist an einer Lichtaustrittsöffnung 16 der Ausblendwinkel γ durch den Verlauf des Reflektors 2 vorgegeben. Eine weitere Einengung kann jedoch durch zusätzliche Blenden 12, wie in Fig. 10a und 10b gezeigt, erreicht werden, wobei diese günstigerweise ebenfalls hoch reflektierende Oberflächen aufweisen.

Fig. 13 zeigt ein bevorzugtes Ausführungsbeispiel. Hier sind die Wandungen 4 zum Teil durch Blendenkörper 27 gebildet, in die Zusatzgeräte, Gegengewichte oder andere Einbauten 26 integriert sein können. Die gezeigte Beleuchtungsvorrichtung ist zur Querausblendung auf einen Ausblendwinkel von 30° abgestimmt. Die Längsausblendung kann durch die Lamellen 10, wie in Fig. 11b gezeigt, erreicht werden. Der im konkreten Ausführungsbeispiel erreichte Ausblendwinkel der Längsausblendung beträgt ebenfalls 30°. Hierzu weisen die Lamellen 10 eine Länge 23 von 45 mm und einen Abstand 28 von 35,5 mm auf. Die kleinste Breite der Lamelle 10 beträgt in diesem Beispiel 1 mm, die größte Breite 18,5 mm. Die Gesamtbauhöhe 25 des Ausführungsbeispiels beträgt 46 mm, die Gesamtbreite 24 320 mm. Die Breiten 21 betragen 40 mm. Die untere Breite 22 des zentralen Blendenkörpers 27 weist 80 mm.

Durch die erfindungsgemäßen Ausführungsvarianten können verschiedene Ausblendwinkel γ, bevorzugt aber Winkel γ, zwischen 25° und 60°, in besonders bevorzugter Weise zwischen 30° und 45°, bei gleichzeitig gegenüber dem Stand der Technik deutlich reduzierter Bauhöhe der Beleuchtungsvorrichtung, erreicht werden. Bevorzugte Ausführungsvarianten sehen hierbei 4 bis 6 Reflektoren vor. Durch die gezeigten Spiegelrasteroptiken, Lamellen oder Prismen kann bei linearen Lichtquellen 1 zusätzlich eine Längsausblendung auf beliebige Winkelbereiche, bevorzugt zwischen 25° und 60°, besonders bevorzugt zwischen 30° und 45° sichergestellt werden. Darüber hinaus reduziert sich, die auf die gesamte Weite der Beleuchtungsvorrichtung bezogene mittlere Leuchtdichte mit zunehmender Leuchtenbreite.

## Patentansprüche

1. Beleuchtungsvorrichtung mit mindestens einer im Wesentlichen vollständig innerhalb einer Lichtleiteinrichtung (3) angeordneten Lichtquelle (1) und mindestens zwei an Lichtaustrittsöffnungen (16) der Lichtlelteinrichtung (3) angeordneten Reflektoren (2) zur winkelmäßigen Begrenzung der Lichtabstrahlung, wobei von der zwischen der Lichtquelle (1) und jeweils mindestens einem Reflektor (3) angeordneten Lichtleiteinrichtung (3) jeweils ein Teil des von der Lichtquelle (1) abgestrahlten Lichts zum jeweiligen Reflektor führbar ist, wobei zumindest auf einer Seite der Lichtquelle (1) zumindest zwei von dieser unterschiedlich weit entfernte Reflektoren (2) vorgesehen sind und die Reflektoren (2) in der Weise angeordnet sind, dass ihre Hauptstrahlrichtung im Wesentlichen senkrecht zur Längserstreckung der Lichtquelle (1) ausgerichtet ist, **dadurch gekennzeichnet, dass** die mindestens eine Lichtquelle (1) als lineare Lichtquelle ausgebildet ist und die Querschnittsfläche (15) der Lichtleiteinrichtung (3) sich mit zunehmender Entfernung von der Lichtquelle (1) verjüngt.

2. Beleuchtungsvorrichtung nach Anspruch 1, **dadurch gekennzeichnet, dass** zumindest eine Lichtleiteinrichtung (3) wenigstens einen Kanal mit, vorzugsweise hochglänzenden, lichtreflektierenden Oberflächen aufweist.

3. Beleuchtungsvorrichtung nach Anspruch 2, **dadurch gekennzeichnet, dass** zwei oder mehrere Kanäle vorgesehen sind, die im Wesentlichen parallel zueinander verlaufen.

4. Beleuchtungsvorrichtung nacht Anspruch 1 oder 2, **dadurch gekennzeichnet, dass** die Verjüngung der Querschnittsfläche der Lichtleiteinrichtung immer auf der von der Lichtquelle abgewandten Seite eines Reflektors vorgesehen ist.

5. Beleuchtungsvorrichtung nach einem der Ansprüche 1 bis 4, **dadurch gekennzeichnet, dass** eie Lichtaustrittsquerschnittsfläche (13) der Lichtieiteinrichtung (3) am Reflektor (2) kleiner als die hierzu parallele Projektion der Querschnittsfläche der Lichtquelle (1) ist.

6. Beleuchtungsvorrichtung nach einem der Ansprüche 1 bis 5, **dadurch gekennzeichnet, dass** die Reflektoren (2) einen kreisbogenförmig gekrümmten Abschnitt (14) und einen parabelförmig gekrümmten Abschnitt (15) aufweisen.

7. Beleuchtungsvorrichtung nach Anspruch 6, **dadurch gekennzeichnet, dass** der Mittelpunkt des kreisförmig gekrümmten Abschnitts (14) und/oder der Parabelbrennpunkt des parabelförmig gekrümmten Abschnitts (15) auf einer unteren Kante (19) einer Lichtaustrittsquerschnittsfläche 13 liegt (liegen).

8. Beleuchtungsvorrichtung nach einem der Ansprüche 1 bis 7, **dadurch gekennzeichnet, dass** die Reflektoren (2) jeweils an einer Lichtaustrittsöffnung (16) der Lichtieiteinrichtung (3) auf deren von der Lichtquelle (1) abgewandten Seite angeordnet sind.

9. Beleuchtungsvorrichtung nach einem der Ansprüche 1 bis 8, **dadurch gekennzeichnet, dass** im Bereich der Reflektoren (2) und/oder innerhalb der Lichtleiteinrichtung (3) Lamellen (10), vorzugsweise mindestens eine Splegelrasteroptik (9), oder Prismen (11) angeordnet sind.

10. Beleuchtungsvorrichtung nach einem der Ansprüche 1 bis 9, **dadurch gekennzeichnet, dass** die Reflektoren (2) und/oder die Wandungen (4) der Lichtleiteinrichtung (3) und/oder - falls vorhanden - die Lamellen (10) oder Spiegelrasteroptiken (9) Oberflächen mit einem Lichtreflexionsgrad größer 90% oder größer 95% oder größer 98% aufweisen.

11. Beleuchtungsvorrichtung nach einem der Ansprüche 1 bis 10, **dadurch gekennzeichnet, dass** die Lichtquelle (1) eine Leuchtstoffröhre oder eine Anordnung von linear angeordneten Punktlichtquellen ist.

12. Beleuchtungsvorrichtung nach einem der Ansprüche 1 bis 11, **dadurch gekennzeichnet, dass** die Reflektoren (2) und/oder die Lichtleiteinrichtung (3) symmetrisch bezüglich einer durch die Lichtquelle (1) verlaufenden Achse bzw. Ebene angeordnet sind.

13. Beleuchtungsvorrichtung nach einem der Ansprüche 1 bis 11, **dadurch gekennzeichnet, dass** sie vier oder sechs Reflektoren (2), vorzugsweise in symmetrischer Anordnung bezüglich der Lichtquelle (1), aufweist.

## Claims

1. A lighting apparatus having at least one light source (1) arranged substantially completely within a light conducting device (3) and having at least two reflectors (2) arranged at light emergence openings (16) of the light conducting device (3) for the angular definition of the light radiation, wherein at least some of the light radiated from the light source (1) can be conducted back in each case to the respective reflector by the light conducting device (3) arranged between the light source (1) and at least one respective reflector (3), wherein, at at least one side of the light source (1), at least two of reflectors are provided differently far away from it and the reflectors (2) are arranged in a manner such that the direction of their main beams is aligned substantially perpendicular to the longitudinal extent of the light source (1), **characterised in that** the at least one light source (1) is formed as a linear light source and the cross-sectional surface (15) of the light conducting device (3) converges as the distance from the light source (1) increases.

2. A lighting apparatus in accordance with claim 1, **characterised in that** at least one light conducting device (3) has at least one channel with light-reflective surfaces, preferably with a high gloss finish.

3. A lighting apparatus in accordance with claim 2, **characterised in that** two or more passages are provided which extend substantially parallel to one another.

4. A lighting apparatus in accordance with either of claims 1 or 2, **characterised in that** the convergence of the cross-sectional surface of the light conducting device is always provided at the side of a reflector remote from the light source.

5. A lighting apparatus in accordance with one of the claims 1 to 4, **characterised in that** a light emergence cross-sectional surface (13) of the light conducting device (3) is smaller at the reflector (2) than the projection of the cross-sectional surface of the light source (1) parallel thereto.

6. A lighting apparatus in accordance with one of the claims 1 to 5, **characterised in that** the reflectors (2) have an arcuately curved section (14) and a parabolically curved section (15).

7. A lighting apparatus in accordance with claim 6, **characterised in that** the centre of the circularly curved section (14) and/or the parabolic focus of the parabolically curved section (15) is/are disposed on a lower edge (19) of a light emergence cross-sectional surface (13).

8. A lighting apparatus in accordance with one of the claims 1 to 7, **characterised in that** the reflectors (2) are each arranged at a light emergence opening (16) of the light conducting device (3) on its side remote from the light source (1).

9. A lighting apparatus in accordance with one of the claims 1 to 8, **characterised in that** lamellae (10), preferably at least one optical reflector grid system (9), or prisms (11) are arranged in the region of the reflectors (2) and/or within the light conducting device (3).

10. A lighting apparatus in accordance with one of the claims 1 to 9, **characterised in that** the reflectors (2) and/or the walls (4) of the light conducting device (3) and/or - if present - the lamellae (10) or optical reflector grid systems (9) have surfaces having a degree of light reflection greater than 90% or greater than 95% or greater than 98%.

11. A lighting apparatus in accordance with one of the claims 1 to 10, **characterised in that** the light source (1) is a fluorescent tube or an arrangement of linearly arranged point light sources.

12. A lighting apparatus in accordance with one of the claims 1 to 11, **characterised in that** the reflectors (2) and/or the light conducting device (3) are arranged symmetrically with respect to an axis or plane extending through the light source (1).

13. A lighting apparatus in accordance with one of the claims 1 to 11, **characterised in that** it has four or six reflectors (2), preferably in a symmetrical arrangement with respect to the light source (1).

## Revendications

1. Dispositif d'éclairage avec au moins une source lumineuse (1) disposée pour l'essentiel complètement à l'intérieur d'un mécanisme de guidage de la lumière (3) et avec au moins deux réflecteurs (2) disposés sur les orifices de sortie de la lumière (16) du mécanisme de guidage de la lumière (3) et destinés à la limitation angulaire du rayonnement de lumière, sachant qu'une partie respective de la lumière rayonnée par la source lumineuse (1) est guidable à partir du mécanisme de guidage de la lumière (3) disposé entre la source lumineuse (1) et au moins un réflecteur respectif (3) vers le réflecteur respectif, sachant qu'au moins sur un côté de la source lumineuse (1), au moins deux de ces réflecteurs (2) placés à des distances différentes sont prévus et que les réflecteurs (2) sont disposés de manière à ce que leur direction principale du faisceau soit alignée pour l'essentiel verticalement par rapport à l'extension longitudinale de la source lumineuse (1), **caractérisé en ce qu'**au moins l'une des sources lumineuses (1) est formée comme source lumineuse linéaire et **en ce que** la superficie de la section (15) du mécanisme de guidage de la lumière (3) se réduit lorsque la distance par rapport à la source lumineuse (1) augmente.

2. Dispositif d'éclairage selon la revendication 1, **caractérisé en ce qu'**au moins un mécanisme de guidage de la lumière (3) présente au moins un canal avec des surfaces de préférence brillantes et réfléchissant la lumière.

3. Dispositif d'éclairage selon la revendication 2, **caractérisé en ce que** deux ou plusieurs canaux sont prévus, qui circulent pour l'essentiel parallèlement l'un à l'autre.

4. Dispositif d'éclairage selon la revendication 1 ou 2, **caractérisé en ce que** la réduction de la superficie de la section du mécanisme de guidage de la lumière est toujours prévue sur le côté détourné de la source lumineuse d'un réflecteur.

5. Dispositif d'éclairage selon une quelconque des revendications 1 à 4, **caractérisé en ce qu'**une superficie de section de sortie de la lumière (13) du mécanisme de guidage de la lumière (3) sur le réflecteur (2) est inférieure à la projection de la superficie de la section de la source lumineuse (1) parallèle à celui-ci.

6. Dispositif d'éclairage selon une quelconque des revendications 1 à 5, **caractérisé en ce que** les réflecteurs (2) présentent une section courbée en forme d'ogive (14) et une section courbée paraboliquement (15).

7. Dispositif d'éclairage selon la revendication 6, **caractérisé en ce que** le point central de la section courbée en forme d'ogive (14) et/ou le foyer parabolique de la section courbée paraboliquement (15) se trouve(nt) sur un bord inférieur (19) d'une superficie de section de sortie de la lumière (13).

8. Dispositif d'éclairage selon une quelconque des revendications 1 à 7, **caractérisé en ce que** les réflecteurs (2) sont disposés respectivement sur un orifice de sortie de la lumière (16) du mécanisme de guidage de la lumière (3) sur son côté détourné de la source lumineuse (1).

9. Dispositif d'éclairage selon une quelconque des revendications 1 à 8, **caractérisé en ce que** dans la zone des réflecteurs (2) et/ou à l'intérieur du mécanisme de guidage de la lumière (3) sont disposés des lamelles (10), de préférence au moins une optique des treillis à réflecteurs (9), ou des prismes (11).

10. Dispositif d'éclairage selon une quelconque des revendications 1 à 9, **caractérisé en ce que** les réflecteurs (2) et/ou les parois (4) du mécanisme de guidage de la lumière (3) et/ou - si elles existent - les lamelles (10) ou optiques des treillis à réflecteurs (9) présentent des surfaces ayant un degré de réflexion de la lumière supérieur à 90%, ou supérieur à 95%, ou supérieur à 98%.

11. Dispositif d'éclairage selon une quelconque des revendications 1 à 10, **caractérisé en ce que** la source lumineuse (1) est un tube fluorescent ou une disposition de sources lumineuses ponctuelles disposées linéairement.

12. Dispositif d'éclairage selon une quelconque des revendications 1 à 11, **caractérisé en ce que** les réflecteurs (2) et/ou le mécanisme de guidage de la lumière (3) sont disposés symétriquement par rapport à un axe ou un plan passant à travers la source lumineuse (1).

13. Dispositif d'éclairage selon une quelconque des revendications 1 à 11, **caractérisé en ce qu'**il présente quatre ou six réflecteurs (2), de préférence en disposition symétrique par rapport à la source lumineuse (1).
